# EUROPÄISCHE PATENTSCHRIFT

(11) **EP 1 217 306 B1**
(45) Veröffentlichungstag und Bekanntmachung des Hinweises auf die Patenterteilung: **05.06.2013**
(21) Anmeldenummer: 01129680.3
(22) Anmeldetag: 13.12.2001
(51) Int. Cl.: F24C 14/02, F24C 15/20

(54) **Backofen mit Wrasenkanal**
Cooking oven with removing fumes conduit
Four de cuisson avec un conduit d'évacuation de fumées

(30) Priorität: 15.12.2000 DE 10062827
(43) Veröffentlichungstag der Anmeldung: 26.06.2002
(73) Patentinhaber: Miele & Cie. KG, 33332 Gütersloh (DE)
(72) Erfinder: Bollmers, Wolfgang, 59302 Oelde (DE); Knorr, Jochen, 33604 Bielefeld (DE)

(56) Entgegenhaltungen:
- EP-A- 1 136 759
- DE-A- 4 142 336
- DE-A- 19 907 554
- US-A- 3 428 435

## Beschreibung

Die Erfindung betrifft einen Backofen mit einer durch eine Gerätetür verschließbaren Backmuffel, mindestens einer Heizeinrichtung für die Backmuffel, mit einem Wrasenkanal, welcher sich von einer Öffnung in der Backmuffel zum Abführen des Wrasens bis vor ein Sauggebläse erstreckt, wobei in oder vor dem Wrasenkanal ein Katalysator angeordnet sein kann, welcher eigenbeheizte oder fremdbeheizte Keramikwaben und mindestens ein Gehäuse aufweist.

Es ist allgemein bekannt, dass bei Backmuffeln in Verbindung mit einer Wrasenauslassöffnung ein Katalysator angeordnet ist, um fetthaltigen Wrasen und lästige Gerüche nicht an die Umgebung abzugeben. Ein geeigneter Katalysator mit einer durchlöcherten Keramikscheibe ist aus der Auslegeschrift DE 28 17 101 bekannt. Es ist allgemein bekannt, dass um die Keramikscheibe ein Innengehäuse angeordnet ist, in welchem die Keramikscheibe festgelegt ist. Auch die DE 41 42 336 A1 offenbart einen derartigen Katalysator für einen Backofen, der in einer Wrasenaustrittsöffnung an der Backmuffeldecke angeordnet ist und während eines Garvorgangs den ihn durchströmenden Wrasen katalytisch umsetzt.

In der DE 197 06 186 ist ein Katalysator mit einer zusätzlichen Heizeinrichtung zur Beschleunigung des Verbrennungsprozesses des fetthaltigen Wrasens beschrieben. Alle bekannten Katalysatoren für Backöfen weisen Keramikwaben auf, die in einem metallischen Innengehäuse auf Position gehalten werden. Da die Reaktionstemperaturen im Katalysator sehr hoch sind und meistens mehr als 500°C betragen, ist um dieses Innengehäuse üblicherweise ein Faserisoliermaterial angeordnet, welches in einem doppelwandigen Außengehäuse berührungssicher aufgenommen und gehalten wird. Diese thermische Isolation des Katalysators ist notwendig, um oberhalb der Backmuffel angeordnete elektronische Bauteile durch zu hohe Temperaturen nicht zu gefährden oder mit zusätzlichem Aufwand noch gesondert kühlen zu müssen. An den Katalysatorausgang ist ein aus Blechteilen bestehender Wrasenkanal angeschlossen, welcher vor einem Sauggebläse endet. Diese vielen Teile eines Katalysator- und Wrasenkanalaufbaus erfordern einen hohen Montageaufwand während der Fertigung und auch einen erhöhten Lagerbedarf. Außerdem besteht in der Fertigung das Problem, dass das Montagepersonal beim Zusammenbau des Katalysators mit dem gesundheitsgefährdenden Faserisoliermaterial direkt in Berührung kommt.

Die DE 199 07 554 A1 offenbart einen Backofen mit einer durch eine Gerätetür verschließbaren Backmuffel, mindestens einer Heizeinrichtung für die Backmuffel, mit einem Wrasenkanal, welcher sich von einer Öffnung in der Backmuffel zum Abführen des Wrasens bis vor ein Sauggebläse erstreckt, wobei vor dem Wrasenkanal ein Katalysator angeordnet ist, welcher fremdbeheizte Keramikwaben und mindestens ein Gehäuse aufweist. Der Wrasenkanal ist als ein Formteil aus faserfreiem, thermisch isolierendem und formbarem Material ausgebildet.

Ferner ist es aus der US 3,428,435 sowie aus der DE 41 42 336 A1 bekannt, den Katalysator in einer die Backmuffel umgebende Isolierschicht anzuordnen.

Der Erfindung stellt sich somit das Problem, einen Backofen zu schaffen, in dessen Fertigung weniger Kleinteile montiert und kein Faserisolationsmaterial für den Katalysator verwendet werden soll.

Erfindungsgemäß wird dieses Problem durch einen Backofen mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einem einfachen kostengünstigen Aufbau eines Backofens insbesondere darin, dass das Formteil aus Keramik, Glimmer oder Siliziumdioxid hergestellt ist. Diese Werkstoffe sind in der Anschaffung kostengünstig und besonders einfach verarbeitbar und formbar. Darüber hinaus sind sie gesundheitlich unbedenklich. Dadurch müssen in der Fertigung nur wenig Bestandteile zusammengesetzt werden und eine Arbeit mit Faserisolationsmaterial entfällt vollständig. Ein wesentlicher Vorteil ist dann auch darin zu sehen, dass der Wrasenkanal gleichzeitig thermisch isolierende Eigenschaften aufweist und so eine bessere Energiebilanz für den Backofen erreicht wird. Der Wrasen wird ohne Wärmeabgabe an die Umgebung des Wrasenkanals und damit ohne zusätzliche Kühlung der angrenzenden Elektronik transportiert. Der Taupunkt verschiebt sich direkt vor das Sauggebläse und kein Kondenstropfen kann mehr zurück in die Backmuffel gelangen.

Grundsätzlich ist es möglich, das Formteil einteilig auszubilden. Zweckmäßigerweise ist das Formteil jedoch mehrteilig ausgebildet.

In einer anderen vorteilhaften Ausgestaltung ist vorgesehen, das Formteil ein- oder mehrteilig auszubilden und von der Backmuffelöffnung bis vor das Sauggebläse zu erstrecken. Hierdurch ist beispielsweise die Montage/Demontage eines in dem Wrasenkanal angeordneten Katalysators vereinfacht.

In einer vorteilhaften Ausführungsform stellt das Formteil das Außengehäuse des Katalysators dar und ist um das metallische Innengehäuse des Katalysators angeordnet, wobei sich der weitere Wrasenkanal an dieses Außengehäuse anschließt, unabhängig davon ob dieser Teil des Wrasenkanals aus Blechteilen oder auch als thermisch isolierendes Formteil ausgebildet ist. Auf diese Weise ist es ermöglicht, handelsübliche Katalysatoren mit metallischen Innengehäusen zu verwenden und eine thermische Isolation mit erfindungsgemäßen Mitteln zu erreichen, also auf eine Isolation des Katalysators mit Faserisolationsmaterial verzichten zu können.

Ein weiterer Vorteil ist darin zu sehen, dass die Keramikwaben und/oder die dafür vorgesehenen Heizkörper auch ohne Innengehäuse direkt in Aufnahmevorrichtungen im Innenbereich des Formteils festgelegt sind. Damit entfällt sowohl das Innen- als auch das Außengehäuse des Katalysators bei Beibehaltung der Funktionseigenschaften.

Als vorteilhaft wird außerdem angesehen, das Formteil in seiner längeren Ausdehnung in zwei Teile zu teilen, welche lösbar miteinander verbunden sind. Hierdurch ist eine einfache Fertigung des Formteils sowie beispielsweise eine einfache Montage/Demontage des im Inneren des Formteils angeordneten Katalysators und der Katalysatorbeheizung ermöglicht.

Eine andere vorteilhafte Ausbildung sieht eine formschlüssige Verbindung der beiden Teile vor, welche insbesondere als Nutverbindung ausgebildet ist. Auf diese Weise ist erreicht, dass das Formteil eine gute thermische Isolierung aufweist, obwohl es mehrteilig ausgebildet ist. Dabei ist eine Nutverbindung besonders einfach und kostengünstig zu fertigen und zu montieren.

Grundsätzlich ist es möglich, dass das Formteil unlösbar mit einem Rest des Backofens verbunden ist. Von Vorteil ist es außerdem, wenn das Formteil mit mindestens einem lösbaren Befestigungsmittel an einem benachbarten Blechteil lösbar festgelegt ist, wobei eine vorteilhafte Ausbildung eine Feder vorsieht, die das Formteil an den Katalysator drückt. Hierdurch ist eine einfache Montage/Demontage des Formteils ermöglicht, was besonders im Servicefall vor Ort vorteilhaft ist. Besonders vorteilhaft ist, wenn als lösbares Befestigungsmittel eine Feder verwendet ist, da auf diese Weise das Formteil und ein in diesem befindlicher Katalysator bzw. in diesem befindliche Keramikwaben durch die Federrückstellkraft aneinander angedrückt sind, so dass Formteil und Katalysator/Keramikwaben an ihren Berührungsflächen im wesentlichen gasdicht aneinandergefügt sind. Zum einen ist hierdurch erreicht, dass der Wrasen zwangsweise durch die katalytisch wirksamen Keramikwaben geleitet ist und zum anderen ist der Katalysator bzw. sind die Keramikwaben sicher positioniert.

Besonders vorteilhaft ist es, wenn zusätzlich eine flexible Klammer eingesetzt wird, die neben der Festlegung auch eine Verbindung zwischen Wrasenkanal und Sauggebläse schafft und auch ein Verschieben des Formteils ausschließt.

Außerdem kann ein Formteil in einer vorteilhaften Ausgestaltung neben der thermischen Isolierung des Wrasenkanals gleichzeitig weitere Aufgaben übernehmen, wie Festlegen des Keramikwabenkörpers und/oder Aufnahme eventuell vorhandener Heizkörper zur Eigenbeheizung des Katalysators.

Ein Ausführungsbeispiel der Erfindung ist in den Zeichnungen rein schematisch dargestellt und wird nachfolgend näher beschrieben. Es zeigen:
- Figur 1: Schematische Schnittdarstellung eines Backofens mit Katalysator
- Figur 2: Katalysator im Inneren eines Formteils angeordnet
- Figur 3: Formteil eines Wrasenkanals
- Figur 4: Wrasenkanal als Formteil festgelegt

Die Figur 1 zeigt einen Backofen (1) mit einer durch eine Gerätetür (2) verschließbaren Backmuffel (3), mindestens einer Heizeinrichtung (4) für die Backmuffel (3), einer Backmuffelöffnung (5) vor einem Katalysator (7) und einem Wrasenkanal (6), welcher vor einem Sauggebläse (9) endet. Der Katalysator (7) weist mindestens Keramikwaben (7.3) auf. Außerdem hält ein Innengehäuse (7.2) die Keramikwaben (7.3) in ihrer Lage. Ferner sind in Backöfen (1) eingesetzte Katalysatoren (7) üblicherweise mit einem Heizkörper (7.4) ausgestattet, welcher die Keramikwaben (7.3) während der Abluftreinigung auf die erforderliche Reaktionstemperatur aufheizt. Der Katalysator (7) befreit den aus der Backmuffel (3) kommenden Wrasen von Fettpartikeln und reduziert den Geruchsaustritt, indem er Fettpartikel und Geruchsstoffe in Wasserdampf und Kohlendioxid umwandelt. Wasserdampf und Kohlendioxid werden durch das Sauggebläse (9) über den Wrasenkanal (6) angesaugt und über einen Abluftkanal aus dem Gerät befördert.

Die Figur 2 zeigt einen Katalysator (7) für einen Backofen (1), bei welchem die Keramikwaben (7.3) in einem Innengehäuse (7.2) festgelegt sind. Bisher wird ein doppelwandiges Außengehäuse (7.1) eingesetzt, welches mit einem faserigen Isoliermaterial ausgefüllt ist. Derartige Außengehäuse (7.1) sind als Formteil (8) aus hitzebeständigem, formbarem, faserfreiem Material ausgebildet, welches gleichzeitig thermisch isolierende Eigenschaften aufweist. Für einen Einsatz in einem Backofen (1) eignen sich insbesondere Materialien, die durch Pressen, Gießen oder ähnliche Verfahren verformbar sind. Derartige Materialien sind vorzugsweise geschäumte Keramik oder gepresster Glimmer, weil diese sich auch leicht bearbeiten lassen. Ein Heizkörper (7.4) bringt den Katalysator (7) auf seine Reaktionstemperatur. Er ist unterhalb der Keramikwaben (7.3) in dem Innengehäuse (7.2) festgelegt, sein Anschluss (7.4.1) wird aus dem Innengehäuse (7.2) herausgeführt. Um das Innengehäuse (7.2) ist das Formteil (8) angeordnet, welches an die äußeren Formen des Innengehäuses (7.2) bzw. der Keramikwaben (7.3) angepasst ist. Der obere Bereich des Formteils (8) um den Katalysator (7) schafft eine Verbindung zum Wrasenkanal (6). Die Keramikwaben (7.3) können aber auch gemeinsam mit dem Heizkörper (7.4) direkt im Formteil (8) festgelegt werden, wodurch auf ein Innengehäuse (7.2) verzichtet werden kann.

Eine andere und noch praktischere Ausbildung des Formteils (8) ist in Figur 3 gezeigt. Hier ist außer dem Außengehäuse (7.1) des Katalysators (7) gleichzeitig der gesamte Wrasenkanal (6) als ein gemeinsames Formteil (8) ausgebildet. Das Formteil (8) ist im Innenbereich (8.1.1) so geschaffen, dass ein Katalysator (7) mit oder ohne Innengehäuse (7.2) in dem Formteil (8) aufgenommen werden kann. Aber auch ein Katalysator (7) ohne Innengehäuse (7.2) kann vom Formteil (8) umgeben sein. Dabei sind Keramikwaben (7.3) und Heizkörper (7.4) in hier nicht gezeigten Aufnahmevorrichtungen direkt im Formteil (8) gehalten.

Das Formteil (8) ist mit oder ohne Katalysator (7) einsetzbar, wobei der Katalysator (7) auch mit oder ohne Innengehäuse (7.2) ausgestattet sein kann. Es muss also kein Katalysator (7) in Verbindung mit der Backmuffelöffnung (5) stehen. Dann gelangt der Wrasen aus der Backmuffel (3) ungereinigt vor das Sauggebläse (9) aus der Backmuffel (3) und wird abgekühlt nach draußen befördert. Bei jeder dieser genannten Einsatzmöglichkeiten ersetzt das Formteil (8) den gesamten Wrasenkanal. Das Formteil (8) besteht vorzugsweise aus 2 Teilen (8.1, 8.2), welche lösbar miteinander verbunden sind. Das erlaubt eine einfache Fertigung und ein Katalysator (7) kann mit oder ohne Innengehäuse (7.2) aufgenommen werden. Die Figur 3 zeigt ein Seitenteil (8.1), wobei das andere Seitenteil (8.2) entsprechend ausgebildet ist und beide Seitenteile (8.1, 8.2) Verbindungselemente aufweisen können, welche beim Zusammensetzen formschlüssig ineinander greifen. Beide Seitenteile (8.1, 8.2) können aus Keramik, Glimmer oder Siliziumdioxid hergestellt sein. Jedes Teil (8.1, 8.2) besitzt auf der zur Backmuffelöffnung (5) weisenden Seite eine dem Innengehäuse (7.2) eines Katalysators (7) angepasste Ausbildung, damit das gesamte Formteil (8) nahe um das Innengehäuse (7.2) herum liegt. Die Seitenteile (8.1, 8.2) sind an ihren Verbindungsflächen (8.1.2, 8.2.2) formschlüssig miteinander verbunden. Eine Verbindungsfläche (8.1.2) ist beispielsweise mit einer Nut (14) ausgestattet, in welche eine Erhebung aus der Verbindungsfläche (8.2.2) der zweiten Formteilhälfte (8.2) formschlüssig eingreift. Es können aber auch andere formschlüssige Verbindungen verwendet werden, auf die jedoch hier nicht näher eingegangen werden soll. Die Teile (8.1, 8.2) sollten jedoch wieder voneinander lösbar ausgestaltet sein, um einen Austausch bzw. einen nachträglichen Einbau eines Katalysators (7) zu erleichtern. Sind die Teile (8.1 und 8.2) unlösbar miteinander verbunden, so kann im Servicefall aber auch ein Komplettaustausch des Formteils (8) vorgenommen werden. Durch die Teilung des Formteils (8) in zwei Seitenteile (8.1, 8.2) über die gesamte Länge wird die Fertigung des Formteils (8) und seine Montage im Backofen (1) vereinfacht. Zum Festlegen des Formteils (8) am Lüftungsblech (10) kann beispielsweise eine Spiralfeder (11) und eine breite Klammer (12) eingesetzt werden. Damit die Befestigungselemente (11, 12) auf der an sich glatten Oberfläche des Formteils (8) nicht verrutschen können, sind dort die Festlegungsstellen durch Vertiefungen (8.1.3, 8.1.4) markiert. Dabei ist eine Vertiefung (8.1.3) zur Aufnahme der Spiralfeder (11) vorgesehen und in die Vertiefung (8.1.4) kann die Klammer (12) eingesetzt werden. Ein derartiges Formteil (8) ersetzt gleichzeitig das herkömmliche faserhaltige Isoliermaterial und außerdem noch mehrere Blechteile eines bisher bekannten Katalysators und Wrasenkanals, wie das doppelwandige Außengehäuse (7.1) des Katalysators (7) und den Wrasenkanal (6).

Insbesondere zur Energieeinsparung beim Betrieb des Backofens (1) ist es besonders günstig, wenn sich an das Formteil (8) zur thermisch isolierenden Ummantelung des Katalysators (7) auch der Wrasenkanal (6) nahtlos bzw. einstückig anschließt. Damit sind bei der Gerätefertigung nur noch wenige Bestandteile zusammenzusetzen und es fällt insbesondere keine Verarbeitung von Faserisoliermaterial an.

Die Figur 4 offenbart eine Draufsicht auf ein Lüftungsblech (10) eines Backofens (1) mit Sauggebläse (9) und Formteil (8). Das Formteil (8) ist mittels einer Spiralfeder (11) fest auf das Katalysatorinnengehäuse (7.2) gedrückt, um einerseits die entsprechende Isolierwirkung zu garantieren und andererseits den Katalysator (7) zu positionieren. Auf der anderen Seite ist das Formteil (8) mittels einer breiten Klammer (12) unten am Lüftungsblech (10) festgelegt. Eine abgeknickte Ausbildung (12.1) der Klammer (12) zwischen Sauggebläse (9) und Formteil (8) hat den Vorteil, dass neben einer Befestigungsfunktion auch eine gezielte Luftführung zum Sauggebläse (9) unter der Klammer (12) erfolgt. Damit wird auch eine Positionsänderung des Formteils (8) vermieden und der Wrasen gelangt durch das Formteil (8) direkt vor das Sauggebläse (9) und wird von dort weiter über das Abdeckblech (13) des Abluftkanals aus dem Backofen (1) nach draußen transportiert. Natürlich ist die Ausführung der Befestigungselemente (11, 12) nicht an die hier beschriebene beispielhafte Ausbildung gebunden.

## Patentansprüche

1. Backofen (1) mit einer durch eine Gerätetür (2) verschließbaren Backmuffel (3), mindestens einer Heizeinrichtung (4) für die Backmuffel (3), mit einem Wrasenkanal (6), welcher sich von einer Öffnung (5) in der Backmuffel (3) zum Abführen des Wrasens bis vor ein Sauggebläse (9) erstreckt, wobei in oder vor dem Wrasenkanal (6) ein Katalysator (7) angeordnet ist, welcher eigenbeheizte oder fremdbeheizte Keramikwaben (7.3) und mindestens ein Gehäuse (7.1, 7.2) aufweist, wobei das Gehäuse (7.1, 7.2) des Katalysators (7) und/oder der Wrasenkanal (6) als ein Formteil (8) aus faserfreiem, thermisch isolierendem und formbarem Material ausgebildet ist,
**dadurch gekennzeichnet,**
**dass** das Formteil (8) aus Keramik, Glimmer oder Siliziumdioxid ausgebildet ist.

2. Backofen (1) nach Anspruch 1,
**dadurch gekennzeichnet,**
**dass** das Formteil (8) ein- oder mehrteilig ausgebildet ist.

3. Backofen (1) nach Anspruch 1,
**dadurch gekennzeichnet,**
**dass** das Formteil (8) ein- oder mehrteilig ausgebildet ist und sich von der Backmuffelöffnung (5) bis vor das Sauggebläse (9) erstreckt.

4. Backofen (1) nach Anspruch 1,
**dadurch gekennzeichnet,**
**dass** das Formteil (8) als Außengehäuse (7.1) des Katalysators (7) ausgebildet und um das Innengehäuse (7.2) des Katalysators (7) angeordnet ist, wobei sich der weitere Wrasenkanal an das Außengehäuse (7.1) anschließt.

5. Backofen (1) nach mindestens einem der Ansprüche 1, 3 oder 4,
**dadurch gekennzeichnet,**
**dass** die Keramikwaben (7.3) ohne Innengehäuse (7.2) direkt in Aufnahmevorrichtungen im Innenbereich (8.1.1) des Formteils (8) festgelegt sind.

6. Backofen (1) nach mindestens einem der vorangegangenen Ansprüche,
**dadurch gekennzeichnet,**
**dass** das Formteil (8) in seiner Länge in mindestens zwei Teile (8.1, 8.2) geteilt ist, welche lösbar miteinander verbunden sind.

7. Backofen (1) nach mindestens einem der vorangegangenen Ansprüche,
**dadurch gekennzeichnet,**
**dass** die Teile (8.1, 8.2) formschlüssig miteinander verbunden sind.

8. Backofen (1) nach mindestens einem der vorangegangenen Ansprüche,
**dadurch gekennzeichnet,**
**dass** die Teile (8.1, 8.2) des Formteils (8) über mindestens eine Nutverbindung (14) miteinander verbunden sind.

9. Backofen (1) nach mindestens einem der vorangegangenen Ansprüche,
**dadurch gekennzeichnet,**
**dass** eine Feder (11) das Formteil (8) zusammenhält und an die Keramikwaben (7.3) oder auf das Innengehäuse (7.2) des Katalysators (7) drückt.

10. Backofen (1) nach mindestens einem der vorangegangenen Ansprüche,
**dadurch gekennzeichnet,**
**dass** eine Klammer (12) das Formteil (8) am Lüftungsblech (10) festlegt, welche im Bereich einer abgeknickten Ausbildung (12.1) als Luftführung zwischen Wrasenkanal (6) und Sauggebläse (9) ausgebildet ist.

## Claims

1. Baking oven (1) comprising a baking muffle (3) which can be closed by a door (2) of the device, at least one heating means (4) for the baking muffle (3), a vapour channel (6) which extends from an opening (5) in the baking muffle (3) for removing the vapour up to an extractor fan (9), a catalyst (7) being arranged in or upstream of the vapour channel (6), which catalyst (7) has self-heated or externally heated ceramic honeycombs (7.3) and at least one housing (7.1, 7.2), the housing (7.1, 7.2) of the catalyst (7) and/or the vapour channel (6) being configured as a moulding (8) consisting of fibre-free, thermally insulating and mouldable material, **characterised in that** the moulding (8) is formed from ceramics, mica or silicon dioxide.

2. Baking oven (1) according to claim 1, **characterised in that** the moulding (8) is configured in one or more parts.

3. Baking oven (1) according to claim 1, **characterised in that** the moulding (8) is configured in one or more parts and extends from the baking muffle opening (5) up to the extractor fan (9).

4. Baking oven (1) according to claim 1, **characterised in that** the moulding (8) is configured as an outer housing (7.1) of the catalyst (7) and is arranged around the inner housing (7.2) of the catalyst (7), the further vapour channel being connected to the outer housing (7.1).

5. Baking oven (1) according to at least one of claims 1, 3 or 4, **characterised in that** the ceramic honeycombs (7.3) are fixed directly in receiving devices in the inner region (8.1.1) of the moulding (8) without the inner housing (7.2).

6. Baking oven (1) according to at least one of the preceding claims, **characterised in that** the moulding (8) is divided in length into at least two parts (8.1, 8.2) which are interconnected in a detachable manner.

7. Baking oven (1) according to at least one of the preceding claims, **characterised in that** the parts (8.1, 8.2) are interconnected positively.

8. Baking oven (1) according to at least one of the preceding claims, **characterised in that** the parts (8.1, 8.2) of the moulding (8) are interconnected by at least one grooved connection (14).

9. Baking oven (1) according to at least one of the preceding claims, **characterised in that** a spring (11) holds the moulding (8) together and presses against the ceramic honeycombs (7.3) or presses on the inner housing (7.2) of the catalyst (7).

10. Baking oven (1) according to at least one of the preceding claims, **characterised in that** a clamp (12) fixes the moulding (8) on the ventilation plate (10) and is configured as an air conduction between vapour channel (6) and extractor fan (9) in the region of a bent formation (12.1).

## Revendications

1. Four de cuisson (1) comprenant un moufle de cuisson (3) qui peut être fermé par une porte (2) du dispositif, au moins un moyen de chauffage (4) pour le moufle de cuisson (3), un canal de vapeur (6) qui s'étend depuis une ouverture (5) dans le moufle de cuisson (3) pour éliminer la vapeur jusqu'à un ventilateur extracteur (9), un catalyseur (7) étant agencé dans ou en amont du canal de vapeur (6), lequel catalyseur (7) comporte des nids d'abeilles céramiques autochauffés ou chauffés de façon externe (7.3) et au moins un logement (7.1, 7.2), le logement (7.1, 7.2) du catalyseur (7) et/ou le canal de vapeur (6) étant configuré comme un moulage (8) consistant en un matériau dépourvu de fibres, thermiquement isolant et moulable, **caractérisé en ce que** le moulage (8) est formé de céramique, de mica ou de dioxyde de silicium.

2. Four de cuisson (1) selon la revendication 1, **caractérisé en ce que** le moulage (8) est configuré en une ou plusieurs pièces.

3. Four de cuisson (1) selon la revendication 1, **caractérisé en ce que** le moulage (8) est configuré en une ou plusieurs pièces et s'étend depuis l'ouverture (5) du moufle de cuisson jusqu'au ventilateur extracteur (9).

4. Four de cuisson (1) selon la revendication 1, **caractérisé en ce que** le moulage (8) est configuré comme un logement externe (7.1) du catalyseur (7) et est agencé autour du logement interne (7.2) du catalyseur (7), le canal de vapeur supplémentaire étant raccordé au logement externe (7.1).

5. Four de cuisson (1) selon au moins l'une des revendications 1, 3 et 4, **caractérisé en ce que** les nids d'abeilles céramiques (7.3) sont fixés directement dans des dispositifs récepteurs dans la région interne (8.1.1) du moulage (8) sans le logement interne (7.2).

6. Four de cuisson (1) selon au moins l'une des revendications précédentes, **caractérisé en ce que** le moulage (8) est divisé en longueur en au moins deux parties (8.1, 8.2) qui sont raccordées mutuellement de manière détachable.

7. Four de cuisson (1) selon au moins l'une des revendications précédentes, **caractérisé en ce que** les parties (8.1, 8.2) sont raccordées mutuellement positivement.

8. Four de cuisson (1) selon au moins l'une des revendications précédentes, **caractérisé en ce que** les parties (8.1, 8.2) du moulage (8) sont raccordées mutuellement par au moins un raccord rainuré (14).

9. Four de cuisson (1) selon au moins l'une des revendications précédentes, **caractérisé en ce qu'**un ressort (11) maintient le moulage (8) solidairement et presse contre les nids d'abeilles céramiques (7.3) ou presse sur le logement interne (7.2) du catalyseur (7).

10. Four de cuisson (1) selon au moins l'une des revendications précédentes, **caractérisé en ce qu'**une pince (12) fixe le moulage (8) sur la plaque de ventilation (10) et est configurée comme une conduction d'air entre le canal de vapeur (6) et le ventilateur extracteur (9) dans la région d'une formation courbée (12.1).
